# EUROPÄISCHE PATENTSCHRIFT

(11) **EP 2 987 739 B1**
(45) Veröffentlichungstag und Bekanntmachung des Hinweises auf die Patenterteilung: **07.06.2017**
(21) Anmeldenummer: 14181303.0
(22) Anmeldetag: 18.08.2014
(51) Int. Cl.: B65D 6/16, B07C 3/00

(54) **Sortier- und Zustellbehälter**
Sorting and delivery receptacle
Récipients de distribution et de tri

(43) Veröffentlichungstag der Anmeldung: 24.02.2016
(73) Patentinhaber: Schoeller Allibert GmbH, 19057 Schwerin (DE)
(72) Erfinder: Kellerer, Richard, 85622 Feldkirchen (DE)
(74) Vertreter: Winter, Brandl, Fürniss, Hübner, Röss, Kaiser, Polte - Partnerschaft mbB

(56) Entgegenhaltungen:
- EP-A2- 2 540 640
- US-A- 5 161 709
- US-B1- 6 601 724

## Beschreibung

Die vorliegende Erfindung betrifft einen Behälter für den Transport und die Lagerung von Gegenständen mit einem im Wesentlichen rechteckigen Boden und zwei einander gegenüberliegenden Seitenwänden gemäß dem Oberbegriff des Anspruchs 1. Insbesondere betrifft die vorliegende Erfindung einen Sortier- und/oder Zustellbehälter für den Transport und die Lagerung von Postsendungen. Ferner betrifft die Erfindung ein Sortierregal, ein Sortier- und Zustellsystem bestehend aus dem Behälter und dem Sortierregal sowie ein Verfahren zum Befüllen eines Behälters.

Bei der Zustellung von Postsendungen werden diese zunächst in den Postfilialen an sogenannten Sortierarbeitsplätzen in nach Zustellgebieten eingeteilten Fächern einsortiert, bevor diese anschließend aus diesen Sortierfächern in Zustellbehälter umgelagert oder umgeladen werden, die dem Briefträger bei der Auslieferung bzw. Zustellung dienen. Ein wesentlicher Nachteil ist insbesondere darin zu sehen, dass die Postsendungen aus den Sortierfächern in der Postfiliale in die Zustellbehälter umgeladen werden müssen, was den Zeit- und Ressourcenaufwand erhöht.

Aus WO 2011/131301 A1 ist ein Behälter bekannt, der sich grundsätzlich für den oben beschriebenen Anwendungszweck eignen könnte, da dort eine der vier Seitenwände entfernt werden kann, um so die Postsendungen seitlich einsortieren zu und anschließend für die Zustellung wieder mit der entfernten Seitenwand zu verschließen können. Bei diesem Behälter kann die entfernte und lose Seitenwand in einer speziell dafür vorgesehenen Aufnahme im Bodenbereich zwischengelagert werden. Das Entfernen einer Seitenwand geht jedoch zu Lasten der Stabilität des Behälters insgesamt, da dieser aufgrund der fehlenden Verbindung der Seitenwände an der einen Seite nicht mehr so steif ist und sich die drei verbleibenden Seitenwände leichter verwinden können. Ferner ist dieses System für den oben beschriebenen Zweck auch insofern nachteilig, dass die nicht mit dem Behälter verbundene Seitenwand anderweitig als angedacht zwischengelagert werden und anschließend nicht mehr dem richtigen Behälter zugeordnet werden oder gar verlorengehen kann. Außerdem bedarf es mehrerer Handhabungsschritte zum Entfernen und Anbringen der Seitenwand.

Aus EP 2 540 640 A2 ist ein Behälter bekannt, bei dem gemäß einer Ausführungsform eine mehrgliedrige Seitenwand schwenkbar von einer ersten, aufgebauten Position in eine zweite Position überführt werden kann, in der die Glieder neben dem Bodenteil des Behälters angeordnet sind. Eine schwenkbare Lösung hat den Nachteil, dass Schwenkraum benötigt wird, um die Seitenwand zum Befüllen des Behälters freizugeben. Die Druckschrift offenbart auch eine Ausführungsform mit einer schiebbar über eine Kulissenführung gelagerten Leiste, die sich aber in ihrer zweiten Position auf dem Bodenteil befindet und damit die Seite nicht komplett zum Beladen freigibt.

Vor diesem Hintergrund besteht die Aufgabe der vorliegenden Erfindung darin, einen Behälter für den Transport und die Lagerung von Gegenständen zu schaffen, der flexibel einsetzbar ist und die oben beschriebenen Nachteile beseitigt. Eine weitere Aufgabe besteht in der Bereitstellung eines Sortierregal, ein Sortier- und Zustellsystem bestehend aus dem Behälter und dem Sortierregal sowie ein Verfahren zum Befüllen eines Behälters, welches Zeitersparnisse beim Sortieren und anschließenden Zustellen von Gegenständen bietet.

Diese Aufgabe wird hinsichtlich des Behälters durch die Merkmale des Anspruchs 1 und des Verfahrens durch die Merkmale des Anspruchs 10 gelöst. Vorteilhafte Weiterbildungen sind jeweils Gegenstand der Unteransprüche.

Der erfindungsgemäße Behälter bzw. Sortier- und Zustellbehälter eignet sich für den Transport und/oder die Lagerung von Gegenständen, insbesondere von Postsendungen, wie Briefe, Postkarten und Infopost. Dieser weist einen im Wesentlichen rechteckigen Boden und zwei einander gegenüberliegende Seitenwände bzw. Seitenbegrenzungen auf. An zumindest einer der verbleibenden Seiten des Behälters ist eine bewegbare Seitenbegrenzung vorgesehen, die mit den beiden benachbarten Seitenwänden bzw. Seitenbegrenzungen gekoppelt ist. Dabei kann es sich insbesondere um eine zwischen den beiden Seitenwänden bzw. Seitenbegrenzungen erstreckende, vorzugsweise dünne und schmale, Leiste handeln. Diese Seitenbegrenzung bzw. Leiste kann aus einer ersten Stellung, in der den Behälter zur Seite hin begrenzt, in eine zweite Stellung überführt werden, in der sich die Seitenbegrenzung bzw. Leiste im Wesentlichen auf dem Niveau des Bodens befindet und somit den Behälter zur Seite hin, insbesondere komplett, freigibt bzw. freien Zugriff zum Behälterinneren von dieser Seite bietet. Um die Seitenbegrenzung von der ersten in die zweite Stellung und umgekehrt zu bringen, ist die Seitenbegrenzung an den dazu benachbarten Seitenwänden verschiebbar mittels einer Kulissenführung gelagert. Eine solche Kulissenführung definiert einen bestimmten Bewegungsablauf der Seitenbegrenzung und erleichtert somit die tägliche Handhabung im Einsatz des Behälters. Dabei kann die verschiebbare Seitenbegrenzung beispielsweise an den zu den benachbarten Seitenwänden oder Ecksäulen weisenden Seitenkanten zumindest einen daran, insbesondere einstückig, ausgebildeten Vorsprung, insbesondere Führungszapfen, aufweisen, der in eine entsprechende an den benachbarten Seitenwänden oder Ecksäulen ausgebildeten Kulisse eingreift.

Genauer gesagt, befindet sich in der zweiten Stellung die Seitenbegrenzung oder zumindest ein wesentlicher Teil davon unterhalb des Niveaus einer Ladefläche des Behälters, so dass die Seitenbegrenzung die Ladefläche des Behälters zur Seite hin freigibt bzw. ein seitlicher Zugriff zur Ladefläche durch die Seitenbegrenzung nicht behindert wird.

Um sicherzustellen, dass die Seitenbegrenzung, wenn sie sich in der zweiten Stellung befindet, nicht stört oder das seitliche Beladen behindert, ist der Behälter so konfiguriert dass sich die Seitenbegrenzung in der zweiten Stellung seitlich neben dem Bodenseitenrand befindet und gegebenenfalls daran anliegt. Dabei ist die Seitenbegrenzung im Wesentlichen vertikal orientiert oder parallel zur Orientierung in der ersten Stellung orientiert.

Die Seitenbegrenzung bzw. Leiste, insbesondere der sich zwischen den beiden Seitenwänden erstreckende Abschnitt, kann in der ersten Stellung zum Boden beabstandet sein, um höhere Gegenstände so seitlich besser stützen zu können.

Durch das Überführen der Seitenbegrenzung in die zweite Stellung, in der diese auf das Bodenniveau abgesenkt ist, wird der zuerst zu allen Seiten hin begrenzte Behälter an einer Seite geöffnet, so dass sich dieser leichter von der Seite befüllen bzw. beladen lässt. Das seitliche Befüllen des erfindungsgemäßen Behälters ist insbesondere dann von Vorteil, wenn mehrere baugleiche Behälter übereinander gestapelt sind und somit der Behälter nicht mehr von oben beladen bzw. befüllt werden kann. Die bewegbare Seitenbegrenzung stellt hierbei nicht nur ein Seitenwandteil, sondern vorzugsweise die einzige bzw. die gesamte Seitenbegrenzung auf dieser Seite des Behälters dar (mit Ausnahme der weiter unten beschriebenen und optionalen Stabilierungsstrebe, welche zum Stabilisieren der oberen Enden der benachbarten Seitenwände vorgesehen sein kann). Anders ausgedrückt, wenn sich die Seitenbegrenzung in der zweiten Stellung befindet, ist die komplette Seite des Behälters offen.

Ein wesentlicher Vorteil des erfindungsgemäßen Behälters ist darin zu sehen, dass die Seitenwand sowohl in der ersten Stellung als auch in der zweiten Stellung ein Bindeglied zwischen den benachbarten Seitenwänden bzw. Seitenbegrenzungen bildet und diese stabilisiert. Somit bleibt die Seitenbegrenzung beim Überführen von der einen in die andere Stellung am Behälter angebunden und muss somit nicht anderswo zwischengelagert werden oder geht dabei gar verloren. Somit wird im Gegensatz zu dem Fall, in dem eine Seitenwand vollständig von dem Behälter entfernt wird und anderweitig verstaut wird, eine höhere Stabilität des Behälters gewährleistet.

Ferner lassen sich mit dem erfindungsgemäßen Behälter die Briefe direkt in denjenigen Behälter einsortieren, der anschließend zur Zustellung verwendet wird. Dadurch wird der Arbeitsschritt des Umschichtens der Gegenstände bzw. Postsendungen von einem in einen anderen Behälter eingespart. Durch Übereinanderstapeln der erfindungsgemäßen Behälter kann ein Regalsystem erstellt werden, was auf einfache Weise vergrößert oder verkleinert oder umgestellt werden kann, wodurch sich ein individuell zusammenstellbares Regalsystem aus den erfindungsgemäßen Behältern ergibt, ohne hierfür speziell angefertigte Möbel oder Regale bereitstellen zu müssen.

Somit eignet sich der erfindungsgemäße Behälter als Sortier- und Zustellbehälter, insbesondere im Bereich des Postwesens. Selbstverständlich sind andere Anwendungen denkbar, bei denen zum Beispiel eine große Seitenöffnung zum Befüllen des Behälters über Fördersysteme oder Roboter benötigt wird.

Gemäß einem Aspekt der Erfindung ist der Behälter aus Kunststoff, insbesondere im Spritzgießverfahren hergestellt. Dies verringert nicht nur das Gewicht solcher Behälter bei der Handhabung, sondern auch deren Herstellungskosten bei großen Stückzahlen. Dabei kann insbesondere die zwischen der ersten und der zweiten Stellung hin und her bewegbare Seitenbegrenzung aus einem Kunststoff hergestellt sein, der verschleißfester ist als der für die anderen Seitenwände verwendete Kunststoff.

Ferner können die vertikalen Abmessungen der Seitenbegrenzung, das heißt desjenigen Teils der Seitenbegrenzung, welcher sich zwischen den beiden Seitenwänden erstreckt, im Wesentlichen der Höhe des Bodens entsprechen. Dadurch schließt die Seitenbegrenzung oben mit einer Ladefläche des Bodens und unten mit einer Stellfläche des Bodens bündig ab.

Gemäß einer Ausführungsform kann die Oberkante der Seitenbegrenzung, wenn sie sich in der zweiten Stellung befindet, etwas über die Ladefläche vorragen und einen Rand bildet. Dadurch wird sichergestellt, dass die auf der Ladefläche platzierten Gegenstände oder Postsendungen wie Briefe nicht versehentlich aus dem Behälter rutschen, sondern an der durch die abgesenkte Seitenbegrenzung gebildeten Kante gestoppt werden. Dieser Überstand der Seitenbegrenzung über die Ladefläche des Bodens kann durch eine etwas größere vertikale Abmessung der Seitenbegrenzung oder durch eine entsprechende Auslegung der Schiebe- oder andere Mimik, die für das Überführen der Seitenbegrenzung von der ersten in die zweite Stellung verantwortlich ist, realisiert werden.

Gemäß einem Aspekt der Erfindung kann die bewegliche Seitenbegrenzung in der ersten und/oder zweiten Stellung werkzeuglos und lösbar arretierbar sein. So können beispielsweise entsprechende Rastgeometrien vorgesehen sein, die die Seitenbegrenzung in der ersten und/oder zweiten Stellung halten und bei entsprechend Verschiebekraft oder Schwenkkraft gelöst werden können.

Gemäß einer Weiterentwicklung kann die Kulisse so gestaltet sein, dass die Seitenbegrenzung zumindest in der ersten Stellung gefangen ist und sich nicht von alleine, zum Beispiel durch Schwerkraft, aus dieser ersten Stellung löst. Neben Rastgeometrien kann die Kulisse auch so gestaltet sein, dass sie in der jeweiligen Stellung eine Art Falle aufweist, welche nur durch kurzes Anheben, das heißt entgegen der Schwerkraft, überwunden werden kann.

Gemäß einem Aspekt können die beiden Seitenwände lösbar, insbesondere über eine Steckverbindung, mit dem Boden verbunden sein. Dadurch erleichtert sich nicht nur die Fertigung des Behälters durch die separate Herstellung von Seitenwänden und Boden, sondern lassen sich auch die einzelnen Teile zum Lagern platzsparend in dem montierten Zustand verstauen bzw. ausliefern.

Zur weiteren Stabilisierung des Behälters, insbesondere der beiden gegenüberliegenden Seitenwände, können die freien Enden bzw. die vom Boden beabstandeten Enden der Seitenwände über Streben oder Bänder miteinander verbunden sein. Vorzugsweise sind diese Streben oder Bänder lösbar mit den Seitenwänden verbindbar. Als Stabilisierungsstreben können vorzugsweise Kunststoffprofile verwendet werden, welche formschlüssig in die Seitenwände eingesetzt werden können.

Die beiden gegenüberliegenden Seitenwände können große Zugriffsöffnungen für einen seitlichen Einblick oder Eingriff in das Behälterinnere aufweisen. Insbesondere können die beiden gegenüberliegenden Seitenwände U-förmig ausgebildet sein, so dass die Seitenwände im Bereich des Bodens eine Querwand als Seitenbegrenzung für die auf der Bodenfläche gelagerten Gegenstände bilden. Links und rechts neben der Zugriffsöffnung können höhere Seitenwandabschnitte bzw. Ecksäulen vorgesehen sein, welche zum einen zur Lagerung der Seitenbegrenzung an den anderen beiden gegenüberliegenden Seiten und zum anderen zum Stapeln von Behältern übereinander dienen.

Gemäß einem Aspekt können zweie baugleiche Behälter übereinander stapelbar sein, und zwar auch dann, wenn sich die Seitenbegrenzung in der ersten und/oder zweiten Stellung befindet. Dies ermöglicht die Stapelung mehrerer Behälter übereinander zu einem Regalsystem oder einfach nur zum flächensparenden Lagern in die Höhe.

Die Ladefläche des Bodens kann eine Struktur oder Textur, insbesondere eine Vielzahl an parallel zu den Seitenwänden verlaufenden Rillen oder Rippen, aufweisen, die verhindert, dass Gegenstände, insbesondere Briefe, auf der Ladefläche hin- und herrutschen.

Gegenstand der Erfindung ist auch ein Verfahren zum Befüllen eines Behälters gemäß einem oder mehreren der zuvor genannten Aspekte. Dieses Verfahren weist die folgenden Schritte auf: Überführen von einer, über eine Kulissenführung (44, 46) verschiebbar gelagerten, mit den beiden benachbarten Seitenwänden gekoppelten Seitenwandbegrenzung von einer zum Boden beabstandeten ersten Stellung, in der sie den Behälter zur Seite hin begrenzt, in einen im Wesentlichen auf dem Niveau des Bodens befindliche zweite Stellung, in dem sie den Behälter zur Seite hin freigibt; seitliches Befüllen des Behälters mit den Gegenständen; und Zurückführen der Seitenwandbegrenzung aus der zweiten Stellung in die erste Stellung.

Die Vorteile, die sich aus dem erfindungsgemäßen Verfahren ergeben, wurden bereits im Zusammenhang mit dem erfindungsgemäßen Behälter ausführlich dargelegt und werden deshalb an dieser Stelle nicht nochmal wiederholt.

### Kurze Beschreibung der Zeichnungen

Fig. 1 zeigt eine perspektivische Ansicht eines Behälters mit einer Seitenwandbegrenzungen gemäß einer ersten Ausführungsform, die nicht Gegenstand der Erfindung ist, und mit einer Seitenwandbegrenzungen gemäß einer zweiten Ausführungsform nach der Erfindung, welche sich beide in einer ersten Stellung befinden;
Fig. 2 zeigt eine perspektivische Ansicht des Behälters, bei dem sich die Seitenwandbegrenzung gemäß der ersten Ausführungsform in einer zweiten Stellung befindet,
Fig. 3 zeigt eine perspektivische Ansicht des Behälters, bei dem sich die Seitenwandbegrenzung gemäß der ersten Ausführungsform der in einer Stellung zwischen der ersten und zweiten Stellung befindet;
Fig. 4 zeigt eine perspektivische Ansicht des Behälters, bei dem sich die Seitenwandbegrenzung gemäß der zweiten Ausführungsform der Erfindung in der ersten Stellung befindet;
Fig. 5 zeigt eine perspektivische Ansicht des Behälters, bei dem sich die Seitenwandbegrenzung gemäß der zweiten Ausführungsform der Erfindung in der zweiten Stellung befindet;
Fig. 6 zeigt eine Seitenansicht auf eine Seitenwand eines Behälters gemäß der zweiten Ausführungsform der Erfindung;
Fig. 7 zeigt eine Explosionszeichnung des Behälters;
Fig. 8 zeigt den Behälter in einem demontierten Zustand;
Fig. 9 zeigt eine perspektivische Ansicht zweier übereinander gestapelter Behälter;
Fig. 10 zeigt ein Sortierregal für eine Ausführungsform der Erfindung; und
Fig. 11 zeigt ein Sortier- und Zustellsystem mit dem erfindungsgemäßen Behälter und einem Sortierregal.

### Detaillierte Beschreibung bevorzugter Ausführungsformen

Fig. 1 zeigt einen erfindungsgemäßen Behälter 2, der als Sortier- und Zustellbehälter zum Transportieren und Lagern von Postsendungen und anderen Gegenständen eingesetzt werden kann. Der Behälter 2 weist einen im Wesentlichen rechteckigen Boden 4 auf, an dessen kurzen Seiten sich im Wesentlichen senkrecht nach oben erstreckende Seitenwände 6 und 8 vorgesehen sind. An den Längsseiten sind keine Seitenwände, sondern lediglich Seitenbegrenzungen in Form von bewegbaren, dünnwandigen und schmalen Leisten 10 und 12 vorgesehen. Dabei ist zu beachten, dass es sich bei dem dargestellten Behälter um einen hybriden Behälter handelt, bei dem auf zwei gegenüberliegenden Seiten zwei unterschiedliche Ausführungsformen von Leisten 10 und 12 dargestellt sind. Bei der Leiste 10 handelt es sich um eine Seitenbegrenzung gemäß einer ersten Ausführungsform, welche bezüglich der Seitenwände 6 und 8 schwenkbar ausgebildet ist. Die Leiste 12 dagegen ist eine Seitenbegrenzung gemäß einer zweiten Ausführungsform, welche bezüglich der Seitenwände 6 und 8 verschiebbar ist.

In der Fig. 1 befinden sich sowohl die Seitenbegrenzung gemäß der ersten Ausführungsform (Leiste 10) als auch die Seitenbegrenzung gemäß der zweiten Ausführungsform (Leiste 12) in einer ersten Stellung. In der ersten Stellung sind die Leisten 10 und 12 zum Boden 4 beabstandet und tragen somit dafür Sorge, dass im Behälter 2 platzierte Gegenstände nicht seitlich aus dem Behälter 2 fallen.

Die Seitenwände 6 und 8 auf der kurzen Seite des Behälters 2 haben im Wesentlichen eine U-Form mit einer großen Ausnehmung 14, welche einen Einblick und auch einen Eingriff in das Behälterinnere zulassen. Beim Zustellen von Postsendungen kann der Postbote über die Ausnehmungen 14 die in dem Behälter 2 befindlichen Postsendungen einsehen und herausnehmen. Die Ausnehmung 14 wird durch zwei vertikale Seitenwandabschnitte oder Seitenwandflanken 16 und eine mit dem Boden 4 verbundene Querwand 18 begrenzt. In der Querwand 18 ist mittig jeweils eine Handgriffsöffnung 20 zum Anheben des Behälters 2 vorgesehen. An den vom Boden 4 entfernten Enden der Flanken 16 sind Querstreben vorgesehen, welche die jeweilige Flanke 16 der beiden gegenüberliegenden Seitenwände 6 und 8 miteinander verbinden und so die Seitenwände 6 und 8 stabilisieren. Die beiden Querstreben 22 sind formschlüssig und lösbar an den Flanken 16 befestigbar. Die beiden Seitenwände 6 und 8 sind ebenfalls mittels einer Steckverbindung lösbar mit den Seitenkanten des Bodens 4 verbunden.

Der Boden 4, die Seitenwände 6 und 8, die Seitenbegrenzungen bzw. Leisten 10 und 12, die Querstreben 22 können allesamt aus Kunststoff, gegebenenfalls mit unterschiedlichen und den jeweiligen Belastungen entsprechenden Materialeigenschaften gefertigt sein.

Der Boden 4 hat eine Ladefläche 24, die eben ausgebildet ist, und eine Oberflächenstruktur oder -textur 26 aufweisen kann, welche einen höheren Oberflächenreibwert generiert, so dass die auf der Ladefläche 24 abgelegten Gegenstände, insbesondere Briefe, nicht hin und her rutschen. Diese Oberflächenstruktur 26 können insbesondere Rillen oder Rippen sein, welche parallel zu den Seitenwänden 6 und 8 verlaufen.

An den beiden offenen Seiten des Behälters 2, das heißt an den Seiten, an denen anstelle von Seitenwänden lediglich Seitenbegrenzungen 10 und 12 vorgesehen sind, kann die Ladefläche einen kleinen vorstehenden Halterand 28 aufweisen, der dazu dient, dass Gegenstände, die sich auf der Ladefläche 24 befinden, nicht so leicht von der Ladefläche 24 rutschen, wenn der Behälter 2 bewegt wird und die Seitenbegrenzungen 10 oder 12 noch nicht in der hochgestellten ersten Stellung befindet.

Die Fig. 2 zeigt den Behälter 2, bei dem die Leiste 10 aus der ersten Stellung, in der sie eine seitliche Begrenzungsfunktion hat, in die zweite Stellung gebracht wurde, in der sie freien Zugriff von der Seite zulässt bzw. nicht behindert. Bei der Leiste 10 handelt es sich um eine schwenkbare Leiste, welche an beiden Endseiten der Leiste 10 daran ausgebildete Schwenkarme 30 aufweist, die mit Gelenkzapfen 32 versehen sind, die in entsprechende an der Innenseite der Seitenwände 6 und 8 ausgebildete Aufnahmen 34 schwenkbar gelagert sind. Die Leiste 10 ist zwischen der in der Fig. 1 gezeigten ersten Stellung und der in der Fig. 2 gezeigten zweiten Stellung um 180° nach außen schwenkbar. Wie aus der Fig. 2 gut zu erkennen ist, befindet sich die Leiste 10 in der zweiten Stellung seitlich an und parallel zu der Längsaußenkante des Bodens 4. Die vertikale Höhe bzw. Breite der Leiste 10 entspricht der Höhe des Bodens 4. Alternativ oder zusätzlich zu dem oben beschriebenen Halterand an den Außenseiten der Ladefläche 24 kann die Schwenkmimik und auch die Leiste 10 so gestaltet sein, dass die nach oben weisende Kante der Leiste, wenn sich die Leiste in der zweiten Stellung (Fig. 2) befindet, etwas über die Ladefläche 24 vorspringt, einen Rand bildet und dadurch ebenfalls eine gewisse Ladungssicherungsfunktion übernimmt.

Um zu verhindern, dass sich die Leiste 10 nicht versehentlich aus der ersten Stellung (Fig. 1) löst und selbsttätig nach unten in die zweite Stellung klappt, sind an den Außenkanten der Leiste 10 ferner Verriegelungszapfen 36 vorgesehen, welche in der ersten Stellung in entsprechende an der Seitenwand ausgebildete Verriegelungsaufnahmen 38 formschlüssig eingreifen. Um die Verriegelungszapfen 36 in die Verriegelungsaufnahme 38 einführen zu können, muss die Leiste 10 etwas nach oben angehoben werden. Die Aufnahmen 34 sind daher als vertikale Langlöcher ausgebildet, welche diesen vertikalen Freiheitsgrad zum Verriegeln der Verriegelungszapfen 36 in den Verriegelungsaufnahmen 38 erlauben. Zum Lösen der Verriegelung muss die Leiste 10 entgegen der Schwerkraft etwas vertikal angehoben werden, bevor die Verriegelungsaufnahme 38 die Schwenkbewegung der Leiste 10 nach außen freigeben. Die Verriegelung kann alternativ auch durch Rastgeometrien oder Rastnasen bewerkstelligt werden.

Die Leiste 10 hat ferner mittig an der oberen Kante in der ersten Stellung bzw. unteren Kante in der zweiten Stellung eine handbreite Ausnehmung 40, die es dem Benutzer ermöglicht, unter die Leiste 10 zu greifen, wenn sich diese in der zweiten nach unten geklappten Stellung befindet, um so leichter die Leiste 10 zurück in die erste Stellung klappen zu können.

In der Fig. 3 ist nochmal die Leiste 10 in einer Zwischenstellung zwischen der ersten Stellung und der zweiten Stellung zu sehen.

Die Fig. 4 zeigt denselben hybriden Behälter 2, jedoch dessen Rückseite mit einer Seitenbegrenzung gemäß der zweiten Ausführungsform in Form einer vertikal verschiebbaren Leiste 12. Die Leiste 12 ist ähnlich wie die Leiste 10 ausgebildet, weist jedoch an deren beiden Enden Führungsarme 42 mit jeweils einen oder mehreren nach außen bzw. zu den Seitenwänden 6 und 8 weisenden Führungszapfen 44 auf, welche in Führungskulissen 46 geführt sind, welche an den Seitenwänden 6 und 8 bzw. genauer gesagt an den Flanken 16 ausgebildet sind.

Die verschiebbare Leiste 12 lässt sich zwischen der in der Fig. 4 gezeigten ersten Stellung in die in der Fig. 5 gezeigten zweiten Stellung vertikal verschieben bzw. absenken, so dass die Ladefläche 24 in der zweiten Stellung freigegeben ist. Die Abmessungen der Leiste 12 zwischen den beiden Führungsarmen 42 entsprechen im Wesentlichen denen der Leiste 10 mit Ausnahme der Handgriffsausnehmung 48, die sich sowohl in der ersten als auch an der zweiten Stellung an der Unterkante der Leiste 12 befindet.

Die verschiebbare Leiste 12 ist bzw. die Führungskulisse 46 sind so konfiguriert, dass sich die Leiste 12 nicht selbsttätig, zum Beispiel schwerkraftbedingt, aus der ersten Stellung löst und in die zweite Stellung rutscht. Wie in der in der Fig. 6 gezeigten Detailansicht gezeigt weist der obere, das heißt vom Boden beabstandete Abschnitt der Führungskulisse 46 eine Hinterschneidung 50 auf, die der Führungszapfen 44, wenn sich die Leiste 12 in der ersten Stellung befindet, hintergreift. Der Führungszapfen 44 kann durch materialbedingte federelastische Verformung der Leiste 12 in und aus der Hinterschneidung 50 gebracht werden.

Wie aus den vorhergehenden Figuren erkennbar ist, beschränkt weder die schwenkbare Seitenbegrenzung bzw. Leiste 10 noch die verschiebbare Seitenbegrenzung bzw. Leiste 12 das Füllvolumen des Behälters 2, da diese beim Verschwenken bzw. Verschieben von der ersten in die zweite Stellung und umgekehrt nicht den im Wesentlichen quaderförmig Innenraum des Behälters 2 durchlaufen oder schneiden.

Aus der Fig. 7 ist erkennbar, dass der Behälter 2, insbesondere der Boden 4, die beiden Seitenwände 6 und 8 sowie die Leiste 10 bzw. 12 und die Querstreben 22 auseinander und zusammen montiert werden können und somit einzeln gefertigt werden können. Genauer gesagt lassen sich die beiden Seitenwände 6 und 8 an den kurzen Seitenkanten des Bodens 4 über entsprechende Steckverbindungen 52 und 54 miteinander lösbar verbinden. Beim Zusammenstecken der Seitenwände 6 und 8 und dem Boden 4 können die Querstreben 22 und die Leisten 10 bzw. 12 zwischen die Seitenwände 6 und 8 eingesetzt werden. Sind die Seitenwände 6 und 8 jeweils mit dem Boden verbunden, sind die Querstreben 22 und die Leisten 10 bzw. 12 zwischen den Seitenwänden 6 und 8 formschlüssig gefangen bzw. aufgenommen.

Aufgrund der Demontierbarkeit lassen sich die Einzelteile des Behälters 2 auch platzsparend zusammenlegen und verstauen, wie in der Fig. 8 gezeigt ist.

Aus der Fig. 9 ist erkennbar, dass die Seitenwandteile 6 und 8 an ihren unteren Außenseiten und ihren oberen Innenseiten Stapelränder 56 und 58 aufweisen, so dass zwei baugleiche Behälter 2 übereinander gestapelt werden können. Durch das Stapeln der erfindungsgemäßen Behälter 2 kann durch die Behälter eine Art individuell anpassbares Regalsystem aufgebaut werden (falls das weiter unten beschriebene Sortierregal nicht zur Verfügung steht), wobei jeder Behälter 2 von der Längsseite her befüllt werden. Wenn jeder Behälter 2 einem bestimmten Zustellungsgebiet zugeordnet ist, können die Postsendungen unmittelbar an den für die Zustellung in diesem Zustellungsgebiet vorgesehenen Behälter einsortiert werden.

In der Fig. 10 ist ein Sortierregal 60 gezeigt. Das lediglich systematisch dargestellte Sortierregal 60 weist zumindest ein Regelfach 62 auf, welches einen Regalboden 64, zwei dazu senkrechte Seitenwände 66 und eine Regelfachdecke 68 aufweist. Zwischen den beiden Regelseitenwänden 66 befindet sich etwa auf halber Höhe des Regelfachs 62 im hinteren Bereich der Seitenwände 66 eine Querstange 70, an welcher mehrere vertikal angeordnete Trennregister 72 zueinander in Querrichtung verschiebbar und um die Querstange 70 schwenkbar gelagert sind. Die dünnen, aus Metall oder Kunststoff gefertigten Trennregister 72 weisen an deren auf der quer zur Querstange 70 gegenüberliegenden Seite an schräg nach oben angestellte Stirnkanten, so dass beim Einschieben des Behälters 2 in das Regelfach 62, wie dieser Zustand in der Fig. 11 gezeigt ist, die Trennregister 72, die zunächst auf dem Regelfachboden 62 aufliegen, durch den Boden 4 nach oben auf die Ladefläche 24 gleiten können. Wenn sich der Behälter 2 im Regelfach 62 befindet, befinden sich die Trennregister 72 auf der Ladefläche 24 zwischen den beiden Seitenwänden 6 und 8. Vor dem Einsetzen des Behälters muss zunächst selbstverständlich die hintere Seitenbegrenzung bzw. Leiste 10 bzw. 12 in die zweite Stellung gebracht werden. Zum Einsortieren der Postsendungen zwischen den Trennregistern 72 kann auch die vordere Seitenbegrenzung bzw. die Leiste 10 bzw. 12 abgesenkt werden, um so besseren Zugriff zum Behälter zu ermöglichen.

Wenn die Postsendungen in den Behälter zwischen den Trennregistern einsortiert worden ist, kann der Behälter 2 aus dem Regelfach 62 herausgenommen werden, dabei werden auch die Trennregister 72 zwischen den Postsendungen, welche nach dem Sortieren nicht mehr benötigt werden und mit dem Sortierregal 60 verbunden sind, aus dem Behälter 2 herausgezogen. Anschließend können die beiden Seitenbegrenzungen 10 bzw. 12 in die erste Stellung zurückgebracht werden, um zu verhindern, dass die Postsendungen seitlich aus dem Behälter 2 herausfallen. Der Halterand 28 bzw. die etwas vorstehenden Leisten 10 bzw. 12 verhindern beim Herausziehen des Behälters 2 aus dem Regelfach 62, dass die Postsendungen im Behälter 2 verbleiben, solange die Seitenbegrenzungen 10 bzw. 12 noch nicht hochgeklappt sind.

Der erfindungsgemäße Behälter 2 und das Sortierregal 60 wurden anhand bevorzugter Ausführungsformen beschrieben, sind jedoch nicht auf diese beschränkt. So kann beispielsweise die erste Ausführungsform des Behälters dahingehend geändert werden, dass die schwenkbaren Seitenleisten 10 nicht über Schwenkarme 30 an den Seitenwänden 6 und 8 gelenkig gelagert sind, sondern über Scharniere mit der Längskante des Bodens 4 gelenkig verbunden sind. Dadurch wird zwar die Höhe der Seitenbegrenzung 10 in der ersten Stellung verringert, jedoch hat eine solche Scharnierverbindung mit dem Boden den Vorteil, dass die Seitenleiste 10 unmittelbar mit dem Boden 4 bzw. der Ladefläche 24 abschließt, und somit keine Briefsendungen zwischen Boden 4 und Seitenbegrenzung 10 durchrutschen können.

Wie bereits oben angedeutet, hat der in den Figuren gezeigte Behälter 2 unterschiedliche Arten bzw. Ausführungsformen der Seitenbegrenzungen. In der Praxis werden die Seitenbegrenzungen entweder auf beiden Seiten schwenkbar oder auf beiden Seiten verschiebbar ausgeführt sein. Es ist auch vorstellbar, dass an einer Längsseite anstelle der bewegbaren Seitenwandbegrenzung ebenfalls eine feste Seitenwand vorgesehen ist.

Wenn es sich um einen nestbaren Behälter handelt, können die Seitenwände 6 und 8 auch konisch angestellt sein, so dass die Führung der verschiebbaren Seitenwandbegrenzung dann auch nicht vertikal, sondern entsprechend nach außen angestellt erfolgt.

Gemeinsam ist allen zuvor beschriebenen Alternativen, dass ein Behälter zumindest auf einer Seite komplett geöffnet werden kann, indem eine bewegbare Seitenwandbegrenzung zwischen einer ersten Stellung, in der sie als Seitenwandteil fungiert, in eine zweite Stellung, in der sie die eine Behälterseite freigibt, überführt werden kann und umgekehrt. In beiden Stellungen bildet die Seitenwandbegrenzung ein Bindeglied zwischen den benachbarten Seitenwänden, so dass eine ausreichende Stabilität des Behälters unabhängig von der jeweiligen Stellung der Seitenwand sichergestellt ist und auch die Seitenwandbegrenzung stets mit dem Behälter verbunden bleibt.

## Patentansprüche

1. Behälter (2), insbesondere Sortier- und Zustellbehälter, für den Transport und die Lagerung von Gegenständen, insbesondere von Postsendungen, mit einem im Wesentlichen rechteckigen Boden (4) und zwei einander gegenüberliegenden Seitenwänden (6, 8), wobei zumindest an einer der verbleibenden Seiten des Behälters eine Seitenbegrenzung vorgesehen ist, die mit den beiden benachbarten Seitenwänden (6, 8) gekoppelt ist und aus einer ersten Stellung, in der sie den Behälter (2) zur Seite hin begrenzt, in eine im Wesentlichen auf oder unterhalb des Niveaus einer Ladefläche (24) des Behälters (2) befindliche zweite Stellung überführbar ist, in der sie im Wesentlichen vertikal orientiert seitlich neben einem Seitenrand des Bodens (4) angeordnet ist und die Ladefläche (24) des Behälters (2) zur Seite hin freigibt,
**dadurch gekennzeichnet, dass**
die Seitenbegrenzung (12) an den dazu benachbarten Seitenwänden (6, 8) verschiebbar gelagert ist und über eine Kulissenführung (44, 46) zwischen der ersten und zweiten Stellung geführt ist.

2. Behälter (2) nach Anspruch 1, **dadurch gekennzeichnet, dass** vertikale Abmessungen der in der ersten Stellung zwischen den beiden benachbarten Seitenwänden (6, 8) erstreckenden Seitenbegrenzung (10; 12) im Wesentlichen der Höhe des Seitenrands des Bodens (4) entsprechen.

3. Behälter (2) nach Anspruch 1, **dadurch gekennzeichnet, dass** ein oberer Rand der Seitenbegrenzung (10; 12) in der zweiten Stellung nach oben etwas über eine Ladefläche (24) des Bodens (4) hinausragt.

4. Behälter (2) nach einem der vorhergehenden Ansprüche, **dadurch gekennzeichnet, dass** die Seitenbegrenzung (10; 12) in der ersten und/oder zweiten Stellung, insbesondere über Rastgeometrien oder eine Hinterschneidung, werkzeuglos und lösbar arretierbar ist.

5. Behälter (2) nach einem der vorhergehenden Ansprüche, **dadurch gekennzeichnet, dass** die beiden Seitenwände (6, 8) lösbar, insbesondere über eine Steckverbindung, mit dem Boden (4) verbunden ist.

6. Behälter (2) nach einem der vorhergehenden Ansprüche, **dadurch gekennzeichnet, dass** die beiden gegenüberliegenden Seitenwände (6, 8) an dem vom Boden (4) entfernten Ende über Streben (22) oder Bänder mit einander verbunden sind, welche jeweils mit den Seitenwänden (6, 8) lösbar verbindbar sind.

7. Behälter (2) nach einem der vorhergehenden Ansprüche, **dadurch gekennzeichnet, dass** die beiden gegenüberliegenden Seitenwände (6, 8) große Zugriffsöffnungen (14) für einen seitlichen Einblick oder Eingriff in das Behälterinnere aufweisen, insbesondere die beiden gegenüberliegenden Seitenwände (6, 8) U-förmig ausgebildet sind,

8. Behälter (2) nach einem der Ansprüche 1 bis 7, **dadurch gekennzeichnet, dass** zwei baugleiche Behälter (2) übereinander stapelbar sind, wenn sich die Seitenbegrenzung (10; 12) in der ersten und/oder zweiten Stellung befindet.

9. Behälter nach einem der vorhergehenden Ansprüche, **dadurch gekennzeichnet, dass** die Seitenbegrenzung (10;12) eine sich zwischen den beiden Seitenwänden erstreckende Leiste (10; 12) ist.

10. Verfahren zum Befüllen eines Behälters nach einem der Ansprüche 1 bis 9 mit Gegenständen, insbesondere mit Postsendungen, **gekennzeichnet durch** die Schritte:
Überführen von einer, über eine Kulissenführung (44, 46) verschiebbar gelagerten, mit den beiden benachbarten Seitenwänden gekoppelten Seitenwandbegrenzung (10; 12) von einer zum Boden (4) beabstandeten ersten Stellung, in der sie den Behälter (2) zur Seite hin begrenzt, in eine im Wesentlichen auf dem Niveau des Bodens (4) befindliche zweite Stellung, in der sie den Behälter (2) zur Seite hin freigibt;
Seitliches Befüllen des Behälters (2) mit den Gegenständen; und
Zurückführen der Seitenwandbegrenzung (10; 12) aus der zweiten Stellung in die erste Stellung.

## Claims

1. Container (2), in particular sorting and delivery container, for the transport and the storage of objects, in particular of postal items, with a substantially rectangular bottom (4) and two opposite side walls (6, 8), wherein
at least at one of the remaining sides of the container a side boundary is provided, which is coupled to the two adjacent side walls (6, 8) and can be transferred from a first position in which it delimits the container (2) towards the side into a second position which is located substantially at or below the level of a loading surface (24) of the container (2), in which it is substantially vertically oriented and disposed laterally adjacent to a side edge of the bottom (4) and leaves the loading surface (24) of the container (2) open to the side,
**characterized in that**
the side boundary (12) is displaceably mounted at the adjacent side walls (6, 8) and is guided between the first and second position via a slotted guide (44, 46).

2. Container (2) according to claim 1, **characterized in that** vertical dimensions of the side boundary (10; 12) extending in the first position between the two adjacent side walls (6, 8) substantially correspond to the height of the side edge of the bottom (4).

3. Container (2) according to claim 1, **characterized in that** an upper edge of the side boundary (10; 12) in the second position slightly protrudes upwards over a loading surface (24) of the bottom (4).

4. Container (2) according to one of the preceding claims, **characterized in that** the side boundary (10; 12) in the first and / or second position, is releasably lockable without tools, in particular by means of locking geometries or an undercut.

5. Container (2) according to one of the preceding claims, **characterized in that** the two side walls (6, 8) are releasably connected with the bottom (4), in particular via a plug connection.

6. Container (2) according to one of the preceding claims, **characterized in that** the two opposite side walls (6, 8) are connected to one another via struts (22) or bands at the end which is remote to the bottom (4), which are each releasably connectable with the side walls (6, 8).

7. Container (2) according to one of the preceding claims, **characterized in that** the two opposite side walls (6, 8) comprise large access openings (14) for laterally looking into or laterally reaching into the inside of the container, in particular that the two opposite side walls (6, 8) are U-shaped.

8. Container (2) according to one of claims 1 to 7, **characterized in that** two identically-constructed containers (2) can be stacked one above the other when the side boundary (10; 12) is in the first and / or second position.

9. Container (2) according to one of the preceding claims, **characterized in that** the side boundary (10; 12) is a bar (10; 12) extending between the two side walls.

10. A method for filling a container according to one of claims 1 to 9, with objects, in particular postal items, **characterized by** the steps of:
transferring a side wall boundary (10; 12) which is coupled to the two adjacent side walls and slidably supported via a slotted guide (44, 46) from a first position which is spaced apart from the bottom (4), wherein in the first position the side wall boundary (10; 12) delimits the container (2) towards the side, to a second position located substantially at the level of the bottom (4) and which leaves the loading surface (24) of the container (2) open to the side;
lateral filling of the container (2) with the objects; and
returning the side wall boundary (10; 12) from the second position to the first position.

## Revendications

1. Contenant (2), en particulier contenant de tri et de distribution, pour le transport et le stockage d'objets, en particulier d'envois postaux, avec un fond (4) sensiblement rectangulaire et deux parois latérales (6, 8) se faisant face l'une l'autre, dans lequel
est prévue, au moins au niveau d'un des côtés restants du contenant, une délimitation latérale, qui est couplée aux deux parois latérales (6, 8) adjacentes et qui peut être transférée depuis une première position, dans laquelle elle délimite le contenant (2) sur le côté, dans une deuxième position se trouvant sensiblement sur ou en dessous du niveau d'une surface de chargement (24) du contenant (2), dans laquelle position elle est disposée latéralement à côté d'un bord latéral du fond (4) en étant orientée sensiblement de manière verticale et dégage en direction du côté la surface de chargement (24) du contenant (2),
**caractérisé en ce**
**que** la délimitation latérale (12) est montée de manière à pouvoir être coulissée au niveau des parois latérales (6, 8) adjacentes à celle-ci et est guidée par l'intermédiaire d'un guidage à coulisse (44, 46) entre la première et la deuxième position.

2. Contenant (2) selon la revendication 1, **caractérisé en ce que** des dimensions verticales de la délimitation latérale (10 ; 12) s'étendant dans la première position entre les deux parois latérales (6, 8) adjacentes correspondent sensiblement à la hauteur du bord latéral du fond (4).

3. Contenant (2) selon la revendication 1, **caractérisé en ce qu'**un bord supérieur de la délimitation latérale (10 ; 12) dépasse, dans la deuxième position, vers le haut légèrement au-dessus d'une surface de chargement (24) du fond (4).

4. Contenant (2) selon l'une quelconque des revendications précédentes, **caractérisé en ce que** la délimitation latérale (10 ; 12) peut être bloquée sans outil et de manière amovible dans la première et/ou deuxième position, en particulier par l'intermédiaire de géométriques d'enclenchement ou d'une contre-dépouille.

5. Contenant (2) selon l'une quelconque des revendications précédentes, **caractérisé en ce que** les deux parois latérales (6, 8) sont reliées de manière amovible au fond (4), en particulier par l'intermédiaire d'un système de liaison enfichable.

6. Contenant (2) selon l'une quelconque des revendications précédentes, **caractérisé en ce que** les deux parois latérales (6, 8) se faisant face sont reliées entre elles au niveau de l'extrémité éloignée du fond (4) par l'intermédiaire d'entretoises (22) ou de bandes, qui peuvent être reliées de manière amovible respectivement aux parois latérales (6, 8).

7. Contenant (2) selon l'une quelconque des revendications précédentes, **caractérisé en ce que** les deux parois latérales (6, 8) se faisant face présentent des ouvertures d'accès (14) de grande taille pour regarder latéralement à l'intérieur du contenant ou pour venir en prise avec ce dernier, en particulier les deux parois latérales (6, 8) se faisant face sont réalisées de manière à présenter une forme de U.

8. Contenant (2) selon l'une quelconque des revendications 1 à 7, **caractérisé en ce que** deux contenants (2) présentant la même structure peuvent être empilés l'un sur l'autre quand la délimitation latérale (10 ; 12) se trouve dans la première et/ou la deuxième position.

9. Contenant selon l'une quelconque des revendications précédentes, **caractérisé en ce que** la délimitation latérale (10 ; 12) est une baguette (10 ; 12) s'étendant entre les deux parois latérales.

10. Procédé servant à remplir un contenant selon l'une quelconque des revendications 1 à 9 avec des objets, en particulier avec des envois postaux, **caractérisé par** les étapes suivantes consistant à :
- transférer une délimitation latérale (10 ; 12) montée de manière à pouvoir être coulissée par l'intermédiaire d'un guidage à coulisse (44, 46), couplée aux deux parois latérales adjacentes d'une première position tenue à distance du fond (4), dans laquelle elle délimite sur le côté le contenant (2), dans une deuxième position se trouvant sensiblement sur le niveau du fond (4), dans laquelle elle dégage le contenant (2) en direction du côté,
remplir latéralement le contenant (2) avec les objets ; et
ramener la délimitation de paroi latérale (10 ; 12) de la deuxième position dans la première position.
